# FASCICULE DE BREVET EUROPEEN

(11) **EP 0 635 221 B1**
(45) Date de publication et mention de la délivrance du brevet: **12.05.1999**
(21) Numéro de dépôt: 94440048.0
(22) Date de dépôt: 22.07.1994
(51) Int. Cl.: A43B 7/06, A43B 17/08

(54) **Article chaussant muni d'un dispositif d'isolation**
Schuhwerk mit Isolierelement
Footwear with an insulating device

(30) Priorité: 23.07.1993 FR 9309261
(43) Date de publication de la demande: 25.01.1995
(73) Titulaire: ENTREPRISES GEORGES LEMAITRE CHAUSSURES LE GRIFFON, S.A., F-67350 La Walck (FR)
(72) Inventeur: Heckel, Etienne, F-67350 La Walck (FR)
(74) Mandataire: Nuss, Pierre

(56) Documents cités:
- GB-A- 741 817
- GB-A- 1 291 338
- US-A- 1 493 341
- US-A- 2 122 497
- US-A- 3 624 930
- US-A- 4 974 342

## Description

La présente invention concerne le domaine des articles chaussants, tels que les chaussures, les bottes, les bottines ou analogues, et a pour objet un tel article chaussant muni d'un dispositif d'isolation.

Actuellement, de nombreuses personnes, notamment dans le milieu industriel, portent les mêmes chaussures ou articles chaussants analogues sans interruption pendant des durées importantes, par exemple huit heures ou plus. Il en résulte des risques élevés de contraction de mycoses ou d'autres affections épidermiques, parasitaires ou non, des pieds, ou encore une desquamation de la peau de la plante des pieds et, à tout le moins, une sensation de brûlure et d'inconfort, notamment pour les personnes sujettes à une sudation pédieuse abondante.

Une solution proposée par les fabricants d'articles chaussants a consisté à réaliser des perçages dans la tige à des endroits déterminés, notamment au niveau de la partie avant de l'article chaussant.

Toutefois, une telle solution n'est pas satisfaisante, du fait qu'elle ne permet pas, d'une part, de créer une circulation d'air ou une ventilation sous la plante des pieds, notamment dans la région des orteils et de la zone d'appui en arrière de ces derniers ni, d'autre part, d'isoler la plante des pieds contre les dégagements de chaleur dus à la marche.

Or, les articles chaussants, qui sont pourvus d'une semelle d'usure moulée directement sur la tige, entraînent généralement les risques d'affection les plus élevés et génèrent les sensations d'inconfort les plus prononcées.

Le document US-A-1493341 décrit une chaussure ventilée comportant une semelle inférieure munie de trous de communication et supportée par un élément en forme de soufflet, qui est disposée sur la semelle d'usure.

La présente invention a pour but de pallier ces inconvénients.

Elle a, en effet, pour objet un article chaussant caractérisé en ce qu'il est pourvu d'un dispositif d'isolation disposé sous la semelle première de la manière.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est une vue en élévation latérale et en coupe partielle d'un article chaussant conforme à l'invention.

La figure unique du dessin annexé représente un article chaussant 1 comportant une semelle d'usure 2, une semelle première 3 et une tige 4.

Conformément à l'invention, cet article chaussant 1 est avantageusement pourvu d'un dispositif d'isolation 5 disposé sous la semelle première 3.

Le dispositif d'isolation 5 est constitué, de préférence, par un élément allongé 6, avantageusement disposé au moins sous la zone d'appui de la plante du pied de l'utilisateur et délimitant, sous la semelle première 3, au moins un espace d'air.

Cet élément allongé 6 se présente sous forme d'une fausse semelle fixée par sa périphérie 7, par soudage, collage ou couture sur la face inférieure de la semelle première 3 et munie de moyens d'écartement 8, de préférence sous forme de nervures, délimitant avec ladite semelle première 3 des espaces d'air.

Selon une caractéristique de l'invention, les moyens d'écartement 8 s'étendent transversalement à l'axe longitudinal de l'élément allongé 6. Ainsi, la flexibilité longitudinale de l'élément allongé 6 est assurée, de sorte qu'il ne constitue aucune entrave à la flexibilité de l'ensemble de l'article chaussant, la flexion résultant de la marche ayant uniquement pour effet de modifier la géométrie des espaces entre les nervures 8.

Il est également possible, selon une variante de réalisation de l'invention, de prévoir des moyens 8 s'étendant parallèlement à l'axe longitudinal de l'élément allongé 6.

Afin d'améliorer la flexibilité de l'élément allongé 6, les moyens 8 sous forme de nervures sont avantageusement munis d'au moins une interruption sous forme de découpe réalisant une communication avec l'espace d'air voisin délimité par le moyen 8, ou nervure, suivant ou précédant.

Le dispositif 5 conforme à l'invention permet une isolation de la plante du pied contre le dégagement de chaleur se produisant lors de la marche du fait du frottement entre la semelle d'usure 2 et la semelle première 3, par création d'une poche d'air isolante sous la plante du pied.

Conformément à une autre caractéristique de l'invention, la semelle première 3 est pourvue de perforations 9 sur tout ou partie de sa surface s'étendant au-dessus du ou des espaces d'air délimités par les moyens 8 ou nervures prévus sur l'élément allongé 6. Ainsi, lors de chaque flexion, au cours de la marche, l'air comprimé entre la semelle première 3 et la semelle d'usure 2 peut s'échapper à travers les perforations 9 dans l'article chaussant et être à nouveau aspiré entre les moyens 8 après ladite flexion.

En outre, la prévision de ce dispositif d'isolation 5 permet une réduction du rayon de courbure de la semelle d'usure et une réduction de l'épaisseur de cette dernière au niveau dudit dispositif 5. Il en résulte que, dans le cas d'une réalisation de la semelle d'usure 2 par injection, par exemple de polyuréthanne, celle-ci peut être réduite au niveau dudit dispositif 5.

Selon une autre caractéristique de l'invention, le ou les espaces délimités entre la semelle première 3 et l'élément allongé 6 peuvent être partiellement remplis d'un matériau solide à action désodorisante et/ou déssicante ayant des effets prolongés dans le temps. Ainsi, il est possible de traiter simultanément les problèmes de transpiration et de dégagement d'odeurs correspondant.

Conformément à une autre variante de réalisation de l'invention, non représentée au dessin annexé, l'élément allongé 6 peut être pourvu, d'une part, d'une partie de fermeture supérieure délimitant avec la partie inférieure une outre plate et, d'autre part, d'un moyen d'aspiration à clapet et d'un moyen de refoulement également à clapet, lesdits moyens débouchant respectivement, le moyen d'aspiration à l'extérieur de l'article chaussant ou à l'intérieur de ce dernier et le moyen de refoulement, sous forme de buses, sous la plante du pied et/ou les orteils, ainsi qu'éventuellement près du talon. Un tel mode de réalisation permet de combiner l'effet d'isolation du dispositif 5 avec un effet de circulation d'air et de renouvellement de ce dernier dans l'article chaussant au cours de la marche.

La circulation d'air ou ventilation générée par le dispositif 5 ainsi constitué est particulièrement importante dans le cas d'un déplacement de l'utilisateur, du fait des variations importantes de la pression exercée par le pied de l'utilisateur sur la semelle première 3, simultanément à la flexion de cette dernière, lors de la prise d'appui du pied.

La distribution de l'air sous la plante du pied et/ou sous les orteils peut être réalisée par des moyens d'amenée et de distribution d'air, sous la forme de canaux, de cannelures ou de rainures, convergeant vers les zones concernées.

Il est également possible, selon une autre variante de réalisation de l'invention non représentée au dessin annexé, de combiner le dispositif d'isolation 5 avec une pompe de circulation d'air disposée dans la partie de talon de la semelle et reliée par un conduit à l'espace d'air délimité par l'élément allongé 6, ladite pompe aspirant de l'air à l'extérieur de l'article chaussant ou à l'intérieur de ce dernier. Ainsi, il est possible de réaliser une circulation forcée d'air à l'intérieur de l'article chaussant, avec ou sans régénération dudit air, qui est délivré sous la plante du pied et/ou les orteils à travers les perforations 9.

La semelle d'usure 2 peut être réalisée en mousse de polyuréthanne et présenter une structure mono-couche ou multicouches à densité variable.

Grâce à l'invention, il est possible de réaliser un article chaussant permettant une isolation de la plante du pied contre des dégagements de chaleur se produisant lors de la marche par suite du frottement entre les semelles première et d'usure et permettant éventuellement, en outre, une aération de la plante du pied et/ou des orteils. De plus, l'invention prévoit également une possibilité de traitement des exsudations et/ou des odeurs. Il en résulte une amélioration notable du confort pour l'utilisateur et une diminution importante des risques de contraction d'affections pédieuses.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Article chaussant, caractérisé en ce qu'il est pourvu d'un dispositif d'isolation (5), disposé sous la semelle première (3) et constitué par un élément allongé (6), disposé au moins sous la zone d'appui de la plante du pied de l'utilisateur et délimitant, sous la semelle première (3), au moins un espace d'air, l'élément allongé (6) se présentant sous forme d'une fausse semelle fixée par sa périphérie (7), par soudage, collage ou couture sur la face inférieure de la semelle première (3) et munie de moyens d'écartement (8), de préférence sous forme de nervures, délimitant avec ladite semelle première (3) des espaces d'air.

2. Article chaussant, suivant la revendication 1, caractérisé en ce que les moyens d'écartement (8) s'étendent transversalement à l'axe longitudinal de l'élément allongé (6).

3. Article chaussant, suivant la revendication 1, caractérisé en ce que les moyens d'écartement (8) s'étendent parallèlement à l'axe longitudinal de l'élément allongé (6).

4. Article chaussant, suivant l'une quelconque des revendications 1 à 3, caractérisé en ce que les moyens d'écartement (8) sous forme de nervures sont munis d'au moins une interruption sous forme de découpe réalisant une communication avec l'espace d'air voisin délimité par le moyen (8), ou nervure, suivant ou précédant.

5. Article chaussant, suivant la revendication 1, caractérisé en ce que la semelle première (3) est pourvue de perforations (9) sur tout ou partie de sa surface s'étendant au-dessus du ou des espaces d'air délimités par les moyens (8) ou nervures prévus sur l'élément allongé (6).

6. Article chaussant, suivant l'une quelconque des revendications 1 à 5, caractérisé en ce que le ou les espaces délimités entre la semelle première (3) et l'élément allongé (6) sont partiellement remplis d'un matériau solide à action désodorisante et/ou déssicante ayant des effets prolongés dans le temps.

7. Article chaussant, suivant l'une quelconque des revendications 1 à 6, caractérisé en ce que l'élément allongé (6) est pourvu, d'une part, d'une partie de fermeture supérieure délimitant avec la partie inférieure une outre plate et, d'autre part, d'un moyen d'aspiration à clapet et d'un moyen de refoulement également à clapet, lesdits moyens débouchant respectivement, le moyen d'aspiration à l'extérieur de l'article chaussant ou à l'intérieur de ce dernier et le moyen de refoulement, sous forme de buses, sous la plante du pied et/ou les orteils, ainsi qu'éventuellement près du talon.

8. Article chaussant, suivant l'une quelconque des revendications 1 à 7, caractérisé en ce que le dispositif d'isolation (5) est combiné avec une pompe de circulation d'air disposée dans la partie de talon de la semelle et reliée par un conduit à l'espace d'air délimité par l'élément allongé (6), ladite pompe aspirant de l'air à l'extérieur de l'article chaussant ou à l'intérieur de ce dernier.

## Claims

1. Article of footwear, characterised in that it is provided with an insulating device (5) disposed beneath the insole (3) and consisting of an elongate element (6) disposed at least beneath the support zone for the sole of the user's foot and delimiting, beneath the insole (3), at least one air space, the elongate element (6) having the form of a false sole fixed by its periphery (7) by welding, adhesion or sewing to the internal face of the insole (3) and equipped with spacer means (8), preferably in the form of ribs, delimiting air spaces with said insole (3).

2. Article of footwear according to claim 1, characterised in that the spacer means (8) extend transversely to the longitudinal axis of the elongate element (6).

3. Article of footwear according to claim 1, characterised in that the spacer means (8) extend parallel to the longitudinal axis of the elongate element (6).

4. Article of footwear according to any one of claims 1 to 3, characterised in that the spacer means (8) in the form of ribs are provided with at least one interruption in the form of a cut-out allowing communication with the adjoining air space delimited by the following or preceding means (8) or rib.

5. Article of footwear according to claim 1, characterised in that the insole (3) is provided with perforations (9) over all or a proportion of its surface extending above the air space or spaces delimited by the means (8) or ribs provided on the elongate element (6).

6. Article of footwear according to any one of claims 1 to 5, characterised in that the space or spaces delimited between the insole (3) and the elongate element (6) are partially filled with a solid material with a deodorising and/or desiccating action having long-lasting effects.

7. Article of footwear according to any one of claims 1 to 6, characterised in that the elongate element (6) is provided, on the one hand, with an upper closure part delimiting, with the lower part, a flat pouch and, on the other hand, with an aspiration means equipped with a valve and with a reversal means also equipped with a valve, said aspiration means opening at the exterior of the article of footwear or at the interior thereof and said reversal means in the form of nozzles opening beneath the sole of the foot and/or the toes, and optionally close to the heel.

8. Article of footwear according to any one of claims 1 to 7, characterised in that the insulating device (5) is combined with an air circulating pump disposed in the heel portion of the sole and connected by a conduit to the air space delimited by the elongate element (6), said pump aspirating air to the exterior of the article of footwear or to the interior thereof.

## Patentansprüche

1. Schuhartikel, **dadurch gekennzeichnet**, daß er mit einer Isolationsvorrichtung (5) versehen ist, die unterhalb seiner Brandsohle (3) angeordnet und durch ein längliches Element (6), das zumindest unterhalb der Stützzone der Fußsohle des Fußes des Benutzers angeordnet ist und unterhalb der Brandsohle (3) wenigstens einen Luftraum begrenzt, gebildet ist, wobei das längliche Element (6) in der Form einer falschen Sohle ausgebildet ist, die an ihrem Umfang (7) durch Schweißen, Kleben oder Nähen an der Unterseite der Brandsohle (3) befestigt ist und mit Abstandhaltern (8) vorzugsweise in der Form von Rippen versehen ist, die mit der Brandsohle (3) Lufträume begrenzen.

2. Schuhartikel nach Anspruch 1, **dadurch gekennzeichnet**, daß die Abstandhaltermittel (8) sich quer zur Längsachse des länglichen Elements (6) erstrecken.

3. Schuhartikel nach Anspruch 1, **dadurch gekennzeichnet**, daß die Abstandhaltermittel (8) sich parallel zur Längsachse des länglichen Elements (6) erstrecken.

4. Schuhartikel nach einem der Ansprüche 1 bis 3, **dadurch gekennzeichnet**, daß die Abstandhaltermittel (8) in der Form von Rippen mit wenigstens einer Unterbrechung in der Form eines Ausschnitts versehen sind, der eine Verbindung mit dem benachbarten Luftraum, welcher durch das folgende oder vorhergehende Mittel (8) oder die Rippe begrenzt ist, herstellt.

5. Schuhartikel nach Anspruch 1, **dadurch gekennzeichnet**, daß die Brandsohle (3) mit Perforationen (9) über ihrer gesamten oder einem Teil ihrer Oberfläche versehen ist, die sich oberhalb des Luftraums bzw. der Lufträume, die durch die an dem länglichen Element (6) vorgesehenen Mittel (8) oder Rippen gebildet werden, erstrecken.

6. Schuhartikel nach einem der Ansprüche 1 bis 5**, dadurch gekennzeichnet**, daß der oder die Räume, die zwischen der Brandsohle (3) und dem länglichen Element (6) gebildet werden, teilweise mit einem festen, desodorierenden und/oder trocknenden Mittel mit Langzeitwirkung gefüllt sind.

7. Schuhartikel nach einem der Ansprüche 1 bis 6, **dadurch gekennzeichnet**, daß das längliche Element (6) einerseits mit einem oberen Verschlußabschnitt, der mit dem unteren Teil einen flachen Schlauch begrenzt, und andererseits mit einem Klappenansaugmittel und einem Klappenstaumittel versehen ist, wobei das Ansaugmittel jeweils zur Außenseite des Schuhartikels oder zur Innenseite des letzteren und das Staumittel in der Form von Düsen unterhalb der Fußsohle und/oder der Zehen sowie ggf. nahe der Ferse münden.

8. Schuhartikel nach einem der Ansprüche 1 bis 7, **dadurch gekennzeichnet**, daß die Isolationsvorrichtung (5) mit einer Luftzirkulationspumpe kombiniert ist, die in der Fersenpartie der Sohle angeordnet und durch eine Leitung mit einem durch das längliche Element (6) begrenzten Luftraum verbunden ist, wobei die Pumpe Luft an der Außenseite des Schuhartikels oder an der Innenseite von dem letzteren ansaugt.
